# EUROPÄISCHE PATENTSCHRIFT

(11) **EP 1 651 855 B1**
(45) Veröffentlichungstag und Bekanntmachung des Hinweises auf die Patenterteilung: **27.01.2010**
(21) Anmeldenummer: 04738649.5
(22) Anmeldetag: 09.06.2004
(51) Int. Cl.: F02M 47/02

(54) **KRAFTSTOFFEINSPRITZVORRICHTUNG**
FUEL INJECTION DEVICE
DISPOSITIF D'INJECTION DE CARBURANT

(30) Priorität: 24.07.2003 DE 10333697
(43) Veröffentlichungstag der Anmeldung: 03.05.2006
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2004/001197
(87) Internationale Veröffentlichungsnummer: WO 2005/010340

(56) Entgegenhaltungen:
- WO-A-01/31192
- DE-A- 10 044 120
- DE-A- 10 101 802
- US-A1- 2002 179 730

## Beschreibung

### Stand der Technik

Die Erfindung geht aus von einer Kraftstoffeinspritzvorrichtung nach der Gattung des Patentanspruchs 1.

Eine derartige Kraftstoffeinspritzvorrichtung ist beispielsweise durch die DE 100 44 120 A bekannt geworden.

Ein CR-Injektor (CR = Common Rail) mit Piezoaktor (= Piezosteller) und Übersetzung durch hydraulischen Koppler bekannt. Ebenfalls bekannt sind integrierte Koppler mit koaxial ineinander angeordneten Kolben. Die bekannte Vorrichtung verwendet ein A-Ventil als Steuerventil. Dieses kann nur mit relativ kleinem Durchmesser ausgebildet werden, da sonst die Kräfte am Ventil zu hoch werden und es nicht durch einen Piezoaktor betätigbar ist.

Die eingangs genannte DE 100 44 120 A offenbart eine Kraftstoffeinspritzvorrichtung mit einem Einspritzventil, einer dem Einspritzventil bei Betrieb Kraftstoff unter hohem Druck zuführenden Hochdruckleitung und einem den Druck in einer mit der Hochdruckleitung verbundenen Steuerkammer des Einspritzventils steuernden Steuerventil, dessen bewegliches Ventilteil von einem Aktor über einen hydraulischen Koppler betätigbar ist, der zwei mit einem Kopplervolumen des Kopplers zusammenwirkende Kolben aufweist, wobei der Sitz des beweglichen Ventilteils eine lichte Querschnittsfläche f3 aufweist, wobei die Kolben parallel zueinander ineinander angeordnet sind, wobei der äußere Kolben mit einer Kolbenfläche f4 mit dem Aktor über eine Stange mit einer Querschnittsfläche f5 mechanisch gekoppelt ist, und wobei der innere Kolben, der eine Kolbenfläche f2 aufweist, über eine Stange mit einer gegenüber f2 kleineren Querschnittsfläche f1 das Steuerventil betätigt. Die zugehörigen Hydraulikkammern sind über eine Ausgleichkammer an die Leckageleitung, also an Niederdruck, angeschlossen. Auf den inneren Kolben wirkt in der zweiten Hydraulikkammer Niederdruck und bei geschlossenem Ventilschließglied Hochdruck, so dass das Steuerventil nicht kraftausgeglichen ist.

Aus der WO 01/31192 A ist ein Steuerventil bekannt, bei dem die Richtung der Schließbewegung eines beweglichen Ventilteils mit der Richtung von aus einer Steuerkammer ausströmendem Kraftstoff übereinstimmt, so dass das Steuerventil wegen des auf den zweiten Kolben Hochdrucks mindestens teilweise kraftausgeglichen ist.

### Vorteile der Erfindung

Die erfindungsgemäße Kraftstoffeinspritzvorrichtung für Brennkraftmaschinen mit den kennzeichnenden Merkmalen des Patentanspruchs 1 hat dem gegenüber den Vorteil, dass ein CR-Injektor mit Piezosteller geschaffen wird, bei dem ein großer Ventilquerschnitt möglich ist. Dadurch kann das Öffnen und Schließen des Einspritzventils schneller erfolgen. Der integrierte Koppler ermöglicht eine kurze Baulänge der Vorrichtung. Der Koppler ist durch CR-Druck unterstützt.

### Zeichnung

Ein Ausführungsbeispiel der erfindungsgemäßen Kraftstoffeinspritzvorrichtung ist in der Zeichnung dargestellt und wird in der nachfolgenden Beschreibung näher erläutert. Es zeigt
die einzige Figur die wesentlichen Komponenten einer erfindungsgemäßen Kraftstoffeinspritzvorrichtung mit einem Einspritzventil und einem Steuerventil sowie einem hydraulischen Koppler.

### Beschreibung des Ausführungsbeispiels

Die erfindungsgemäße Kraftstoffeinspritzvorrichtung 1 wird von einem Druckspeicher (Common Rail) 3 mit Kraftstoff unter hohem Druck über eine Hochdruckleitung 5 versorgt, von der aus Kraftstoff über eine Einspritzleitung 6 zu einem Einspritzventil 9 gelangt. Eine Brennkraftmaschine hat normalerweise mehrere derartige Einspritzventile, und der Einfachheit halber ist lediglich eines dargestellt. Das Einspritzventil 9 weist eine Ventilnadel (Ventilkolben, Düsennadel) 11 auf, die mit einer konischen Ventildichtfläche 12 in ihrer Schließstellung Einspritzöffnungen 13, durch die Kraftstoff ins Innere eines Verbrennungsraums des Verbrennungsmotors eingespritzt werden soll, verschließt. Der Kraftstoff gelangt in den Bereich der Düsennadel über einen ringförmigen Düsenraum 14, von dem aus er über eine als Druckschulter ausgebildete Steuerfläche 15 einen Druck in Öffnungsrichtung der Düsennadel auszuüben gestattet. Wenn der genannte Druck eine Kraft in Öffnungsrichtung auf die Ventilnadel ausübt, die diesem Öffnen entgegen wirkende Kräfte überwindet, so öffnet sich das Ventil.

Zum Steuern des Öffnens und Schließens der Einspritzöffnungen dient ein Aktor 31. Dieser erzeugt in Abhängigkeit von einer Ansteuerung an einem mechanischen Ausgang eine Auslenkung und eine Kraft zum Betätigen weiterer Elemente. Im Beispiel handelt es sich um einen elektrisch betätigten Aktor. Im Beispiel ist es ein Aktor, der ein piezoelektrisches Element aufweist, nämlich ein Piezoaktor. Der Aktor nimmt in Abhängigkeit von einer elektrischen Ansteuerung in Vertikalrichtung der Zeichnung und somit in seiner Längsrichtung eine gelängte Konfiguration oder eine verkürzte Konfiguration ein. Im Beispiel ist ein Aktor mit einer derartigen Konstruktion vorgesehen, der bei Bestromung (Anschluss an eine Gleichstromversorgung) eine gelängte Konfiguration einnimmt, ohne Bestromung eine verkürzte Konfiguration einnimmt. Der Aktor bildet eine kapazitive Last und nimmt bei Dauerbestromung keine Verlustleistung auf. Es kann vorteilhaft oder erforderlich sein, den Piezoaktor durch eine Spannvorrichtung, z. B. Feder, so vorzuspannen, dass im Aktor enthaltene piezoelektrische Elemente stets auf Druck beansprucht sind. Dies ist den Fachleuten bekannt, und deshalb wird hierauf im Folgenden nicht hingewiesen. Während das obere Ende des Piezoaktors in einer in der Zeichnung nicht sichtbaren Weise in der Einspritzvorrichtung verankert ist, dient das untere Ende des Piezoaktors dazu, dessen Kraft und Bewegung letztendlich zum Öffnen und Schließen der Einspritzöffnungen zu verwenden. Hierzu ist für seine Ankopplung ein hydraulischer Koppler 38 vorgesehen, der einen mit dem Piezoaktor gekoppelten Kolben 39 und einen weiteren Kolben 40 aufweist. Im vorliegenden Anwendungsfall ist im allgemeinen durch den Koppler eine Vergrößerung des Wegs des weiteren Kolbens 40 im Vergleich zum Weg des Kolbens 39 (durch passende Wahl der hydraulisch wirksamen Kolbenflächen) nötig. Die Konstruktion und Wirkungsweise des hydraulischen Kopplers wird weiter unten beschrieben.

Wenn der mit dem Piezoaktor nicht unmittelbar verbundene Kolben 40 des hydraulischen Kopplers ein Steuerventil 41 (oder Auslassventil) öffnet, sinkt der Druck in einer mit Kraftstoff gefüllten Steuerkammer 43, in die der obere Endabschnitt der Düsennadel eingreift. Die Steuerkammer 43 wird mit Kraftstoff unter Druck über eine Zulaufdrossel 47 gefüllt, und bei geöffnetem Steuerventil 41 fließt Kraftstoff über eine Ablaufdrossel 49 aus der Steuerkammer 43 aus. Das Ausfließen von Kraftstoff wird durch Kräfte unterstützt, die die Düsennadel 11 in ihre offene Stellung zu bewegen bestrebt sind. Ein bewegliches Ventilstück 51 liegt bei geschlossenem Steuerventil 41 an einem Ventilsitz 53 dichtend an und ist mit dem Kolben 40 mechanisch gekoppelt. Die bei geöffnetem Ventilstück 51 aus der Steuerkammer ausströmende Steuermenge wird durch einen Leckagekanal 55 abgeführt. Bei geschlossenem Ventilstück 51 wird dieses von der Steuerkammer her mit Raildruck (= Druck in der Leitung 5) beaufschlagt, wobei der Druck auf die Fläche mit dem Durchmesser d3 wirkt.

Die Kolben 39 und 40 sind im Beispiel parallel zueinander und ineinander, fertigungstechnisch vorteilhaft koaxial ineinander angeordnet (integrierter Koppler). Die Art, in der sie miteinander gekoppelt sind, wird unten erläutert. Im Kolben 39 ist ein Pfeil eingezeichnet, der die Bewegung dieses Kolbens anzeigt, wenn der Aktor eine Bewegung in der Zeichnung nach unten ausführt. Im Kolben 40 ist ein Pfeil eingezeichnet, der die Bewegung dieses Kolbens anzeigt, wenn der Kolben 39 die durch seinen Pfeil bezeichnete Bewegung ausführt. Durch Vergleich des Pfeil des Kolbens 40 mit der Richtung, in der das bewegliche Ventilelement des vom hydraulischen Wandler 38 zu betätigenden Ventils zum Öffnen bzw. zum Schließen bewegt werden muss, ist aus der Zeichnung unmittelbar ersichtlich, ob die in der Zeichnung eingezeichnete Richtung der genannten Pfeile einem Öffnungsvorgang oder einem Schließvorgang des genannten Ventils entspricht.

Das bewegliche Ventilstück 51 ist im wesentlichen kegelförmig mit einem zylindrischen Fortsatz ausgebildet. Insbesondere liegt es mit dem kegelförmigen Teil im geschlossenen Zustand an dem Ventilsitz 53 an. Das Ventilstück 51 ist durch eine von dem zylindrischen Fortsatz geführte Druckfeder 54 in Richtung auf seinen Ventilsitz 53 vorgespannt. In seiner Sperrstellung ist es nach "außen" bewegt worden, nämlich in Richtung vom hohen Druck in der Steuerkammer 43 zu einem Bereich niedrigeren Drucks (Leckagedruck). Das Auslassventil wird in diesem Fall daher als A-Ventil bezeichnet. Die dem Ventilsitz 53 zugewandte Seite des Ventilstücks 51 ist mit einem Betätigungsteil starr verbunden, das mit dem hydraulischen Koppler verbunden ist. Die Verbindung mit dem Kolben 37 ist vorteilhaft zugfest für ein besonders schnelles Schließen.

Der Aktor 31 ist mit dem Kolben 39 durch eine Stange 61 mit einem Durchmesser d5 verbunden. Der Kolben 40 ist mit dem von ihm zu betätigenden beweglichen Ventilteil 51 durch eine Stange 63 mit einem Durchmesser d1 verbunden. Der äußere Kolben 39 hat eine kreisringförmige Kolbenfläche mit einer Flächengröße f4 , der innere Kolben 40 hat einen Durchmesser d2 (und daher eine Flächengröße 0,25 x π x d2²). Der lichte Durchmesser des Ventilsitzes 53 dort, wo das bewegliche Ventilteil an ihm anliegt, ist d3.

Führungsspalte 65 und 67, die der Gleitführung der Kolben dienen und durch die hindurch ein Kopplervolumen mit Treibstoff gefüllt wird, sind im Bereich der zylindrischen Außenfläche des äußeren Kolbens (gegenüber einem nicht gezeigten Gehäuse) und im Bereich der gegenseitigen Gleitführung der beiden Kolben gebildet.

Maßgeblich für die Funktion sind die den oben genannten Durchmessern d1 bis d3 und d5 (für kreisförmige Querschnitte) entsprechenden Flächen f1 bis f3 und f5 sowie die genannte Fläche f4. Kreisförmige Querschnitte sind zwar für die Herstellung zweckmäßig, die Erfindung ist jedoch hierauf nicht beschränkt.

Die dem Aktor 31 abgewandten Endbereiche der Kolben 39 und 40 greifen in einen gemeinsamen Übersetzerraum 72 ein. Der andere Endbereich des Kolbens 39 greift in einen Füllraum 71-1 ein, der mit der Leitung 5 verbunden ist. Der andere Endbereich des inneren Kolbens 40 ragt in einen Füllraum 71-2, der über eine Ringnut 71' über einen Kanal 71" im Kolben 39 mit CR-Druck befüllt wird. Über die Führungsspalte 65 und 67 wird der Übersetzerraum 72 gefüllt. Der Übersetzerraum 72 wird von der Stange 63 durchdrungen. Der Füllraum 71-1 wird von der Stange 61 durchdrungen. Die Kolben 39 und 40 bewegen sich gegensinnig und wegen der gewünschten Weg-Übersetzung vom Aktor zum Steuerventil mit unterschiedlicher Geschwindigkeit.

Der Aktor 31 (Piezosteller) ist im geschlossenen Zustand des Einspritzventils . 9 mit Strom und gelängt. Zum Öffnen des Steuerventils 41 wird der elektrische Strom zum Aktor 31 abgeschaltet und der Aktor wird kürzer. Dadurch wird der Kolben 39 (erster Übersetzerkolben) in der Figur nach oben bewegt, unterstützt von der Feder 75. In dem Übersetzerraum 72 ist im Ruhezustand CR-Druck (= Druck des Druckspeichers bzw. Common Rail) als Systemdruck. Im Übersetzerraum 72 sinkt durch das Bewegen des Kolbens 39 nach oben der Druck. Diese Druckabnahme bewegt den Kolben 40 (zweiter Übersetzerkolben) nach unten und öffnet durch gleich gerichtete Bewegung des Ventilteils 51 das Steuerventil 41, das ein A-Ventil ist. Zum schnellen Schließen des Ventilteils 51 ist dieses fest mit der Stange 63 und somit mit dem Kolben 40 verbunden. Das Ventilteil 51 wird durch den Druck in dem Übersetzerraum 72 mit einer zu (d2² - d1²) proportionalen Kraft geschlossen. Der Füllraum 71-2 ist mit CR-Druck befüllt, dadurch ist der Sitzdurchmesser d3 des Ventilteils 51 sehr groß wählbar, da der Kolben 40 diese Fläche mit seiner im Füllraum 71-2 befindlichen Rückseite weitgehend ausgleicht. Somit schafft die Erfindung einen vorteilhaften A-Ventil-Servo-Injektor mit CR-Druckunterstützung für sehr schnelles Öffnen und Schließen des Einspritzventils. Der Koppler sorgt für eine kurze Baulänge.

Ein wichtiges Merkmal der Erfindung besteht darin, dass an der Rückseite (im Gegensatz zu der Seite am Übersetzerraum) des mit dem Steuerventil direkt verbundenen Kolbens 40 Raildruck anliegt, der die Betätigung des Steuerventils unterstützt und dem auf das Ventilteil 51 im Sperrzustand von der Steuerkammer 43 her wirkenden Druck entgegen wirkt.

Wegen des Raildrucks in der Füllkammer 71-2 ist d₃ weitgehend kraftausgeglichen. Es steht daher im Vergleich zum Stand der Technik ein größerer Überschuss an Kraft, die vom Aktor geliefert wird, zur Beschleunigung der Masse des beweglichen Ventilteils zur Verfügung. Die Erfindung schafft somit eine Variante mit teilausgeglichenem (= bezüglich der Kraft teilweise ausgeglichenem) Steuerventil, wobei das Ventil ein A-Ventil ist. Die vom Aktor zum Schließen des Ventils zu liefernde Kraft ist daher gegenüber dem Bekannten kleiner. Stattdessen ist bei einer Ausführungsform ein Ventil 51 mit einem gegenüber dem Bekannten größeren Durchmesser d3 vorgesehen, der ein schnelleres Öffnen und Schließen des Einspritzventils ermöglicht, weil die Strömungszunahme und -Abnahme in diesem größer ist als bei dem bekannten kleineren A-Ventil.

Eine Druckfeder 75 im Füllraum 71-2 drückt die Kolben auseinander und sorgt für gute Anlage des Kopplers am Aktor 31 und bei geschlossenem Ventil des Ventilteils 51 am Ventilsitz 53.

Die Erfindung erfasst auch Ausführungsformen, bei denen der unter hohem Druck stehende Kraftstoff nicht von einem Hochdruckspeicher zugeführt wird, sondern von einer dem Einspritzventil zugeordneten Pumpe (z.B. Pumpe-Düse-Einheit, Unit Injector), die auch den Füllraum speist.

## Patentansprüche

1. Kraftstoffeinspritzvorrichtung (1) mit einem Einspritzventil (9), einer dem Einspritzventil (9) bei Betrieb Kraftstoff unter hohem Druck zuführenden Hochdruckleitung (5) und einem den Druck in einer mit der Hochdruckleitung (5) verbundenen Steuerkammer (43) des Einspritzventils steuernden Steuerventil (41), dessen bewegliches Ventilteil (51) von einem Aktor (31) über einen hydraulischen Koppler (38) betätigbar ist, der zwei mit einem Kopplervolumen des Kopplers zusammenwirkende Kolben (39,40) aufweist, wobei der Sitz (53) des beweglichen Ventilteils (51) eine lichte Querschnittsfläche f3 aufweist, wobei die Kolben (39, 40) parallel zueinander ineinander angeordnet sind, wobei der äußere Kolben (39) mit einer Kolbenfläche f4 mit dem Aktor (31) über eine Stange (61) mit einer Querschnittsfläche f5 mechanisch gekoppelt ist, und wobei der innere Kolben (40), der eine Kolbenfläche f2 aufweist, über eine Stange (63) mit einer gegenüber f2 kleineren Querschnittsfläche f1 das Steuerventil (41) betätigt,
**dadurch gekennzeichnet,**
**dass** der äußere Kolben (39) mit seinem dem Aktor (31) zugewandten Ende einen ersten Hochdruckfüllraum (71-1) begrenzt, der mit der Hochdruckleitung (5) verbunden ist,
**dass** im Inneren des äußeren Kolbens (39) ein zweiter Hochdruckfüllraum (71-2) vorgesehen ist, der mit der Hochdruckleitung (5) verbunden ist,
**dass** an den dem Aktor (31) abgewandten Enden der Kolben (39, 40) ein Übersetzerraum (72) angeordnet ist, der über Führungsspalte (65, 67) mit den beiden Hochdruckfüllräumen (71-1, 71-2) verbunden ist,
und **dass** die Richtung der Schließbewegung des beweglichen Ventilteils (51) mit der Richtung von aus der Steuerkammer (43) ausströmendem Kraftstoff übereinstimmt, so dass das Steuerventil (41) wegen des auf den inneren Kolben (40) in dem zweiten Hochdruckfüllraum (71-2) wirkenden Hochdrucks mindestens teilweise kraftausgeglichen ist.

## Claims

1. Fuel injection device (1) having an injection valve (9), having a high-pressure line (5) which supplies highly pressurized fuel to the injection valve (9) during operation, and having a control valve (41) which controls the pressure in a control chamber (43), which is connected to the high-pressure line (5), of the injection valve, the movable valve part (51) of which control valve (41) can be actuated by an actuator (31) via a hydraulic coupler (38) which has two pistons (39, 40) which interact with a coupler volume of the coupler, the seat (53) of the movable valve part (51) having a clear cross-sectional area f3, the pistons (39, 40) being arranged parallel to one another and one inside the other, the outer piston (39) being mechanically coupled with a piston surface f4 to the actuator (31) via a rod (61) with a cross-sectional area f5, and the inner piston (40), which has a piston surface f2, actuating the control valve (41) via a rod (63) with a cross-sectional area f1 which is smaller than f2,
**characterized**
**in that** the outer piston (39) delimits, with its end facing towards the actuator (31), a first high-pressure filling chamber (71-1) which is connected to the high-pressure line (5),
**in that** a second high-pressure filling chamber (71-2), which is connected to the high-pressure line (5), is provided in the interior of the outer piston (39),
**in that** a booster chamber (72) is arranged at those ends of the pistons (39, 40) which face away from the actuator (31), which booster chamber (72) is connected to the two high-pressure filling chambers (71-1, 71-2) via guide gaps (65, 67),
and **in that** the direction of the closing movement of the movable valve part (51) corresponds to the direction of fuel flowing out of the control chamber (43), such that the control valve (41) is at least partially force-balanced on account of the high pressure acting on the inner piston (40) in the second high-pressure filling chamber (71-2).

## Revendications

1. Dispositif d'injection de carburant (1) comprenant une soupape d'injection (9), une conduite haute pression (5) acheminant du carburant à haute pression à la soupape d'injection (9) pendant le fonctionnement, et une soupape de commande (41) commandant la pression dans une chambre de commande (43) de la soupape d'injection connectée à la conduite haute pression (5), dont la partie de soupape mobile (51) peut être actionnée par un actionneur (31) par le biais d'un coupleur hydraulique (38), qui présente deux pistons (39, 40) coopérant avec un volume de couplage du coupleur, le siège (53) de la partie de soupape mobile (51) présentant une surface en section transversale intérieure f3, les pistons (39, 40) étant disposés l'un dans l'autre et parallèlement l'un à l'autre, le piston extérieur (39) étant accouplé mécaniquement par une surface de piston f4 à l'actionneur (31) par le biais d'une tige (61) avec une surface en section transversale f5, et le piston intérieur (40), qui présente une surface de piston f2, actionnant la soupape de commande (41) par le biais d'une tige (63) avec une surface en section transversale f1 plus petite que f2,
**caractérisé en ce que**
le piston extérieur (39) limite avec son extrémité tournée vers l'actionneur (31) un premier espace de remplissage haute pression (71-1), qui est connecté à la conduite haute pression (5),
**en ce qu'**à l'intérieur du piston extérieur (39) est prévu un deuxième espace de remplissage haute pression (71-2), qui est connecté à la conduite haute pression (5), **en ce qu'**à l'extrémité des pistons (39, 40) opposée à l'actionneur (31) est disposé un espace multiplicateur (72) qui est connecté par le biais de fentes de guidage (65, 67) aux deux espaces de remplissage haute pression (71-1, 71-2),
et **en ce que** la direction du mouvement de fermeture de la partie de soupape mobile (51) coïncide avec la direction du carburant sortant de la chambre de commande (43), de sorte que la soupape de commande (41) soit au moins partiellement équilibrée en force grâce à la haute pression agissant sur le piston intérieur (40) dans le deuxième espace de remplissage haute pression (71-2).
